# EUROPÄISCHE PATENTSCHRIFT

(11) **EP 0 123 049 B1**
(45) Veröffentlichungstag und Bekanntmachung des Hinweises auf die Patenterteilung: **16.05.1990**
(21) Anmeldenummer: 84101851.8
(22) Anmeldetag: 22.02.1984
(51) Int. Cl.: B41F 13/02, B41F 15/08

(54) **Mit Gegendruckwalze arbeitende Druckmaschine, vorzugsweise Siebdruckmaschine**
Printing machine with a pressure cylinder, in particular a screen printer
Machine à imprimer comportant un cylindre d'impression, en particulier machine sérigraphique

(30) Priorität: 23.02.1983 DE 3306241
(43) Veröffentlichungstag der Anmeldung: 31.10.1984
(73) Patentinhaber: Klemm, Gerhard, D-33619 Bielefeld (DE)
(72) Erfinder: Klemm, Gerhard, D-33619 Bielefeld (DE)

(56) Entgegenhaltungen:
- CH-A- 474 368
- DE-A- 2 314 045
- DE-A- 2 329 177
- DE-A- 2 425 693
- GB-A- 573 119
- GB-A- 637 131
- GB-A- 637 136
- GB-A- 668 205
- US-A- 3 329 087
- US-A- 4 201 132

## Beschreibung

Die Erfindung betrifft eine mit Gegendruckwalze arbeitende Siebdruckmaschine, entsprechend dem Gattungsbegriff des Anspruches 1.

Derartige Maschinen sind an sich bekannt. So beschreibt die DE-A-2 425 693 eine mit Gegendruckwalze arbeitende Siebdruckmaschine mit Seitenkantensteuerung, wobei die Druckmaschine im diskontinuierlichen Betrieb arbeitend ausgebildet ist, und die Maschine eine Einrichtung zur Passermarkierung bzw. Ablesung aufweist, die sich vor der Gegendruckwalze befindet. Diese Vorrichtung arbeitet nach dem Prinzip, das Ausrichten der durchgehenden Gewebebahn in einer Druckmaschine derart vorzunehmen, daß die Gewebebahn in eine schiefwinkelige Lage gebracht wird, um damit die seitliche Bewegung der Gewebebahn während des Druckens zu steuern. Un nun dieser schiefwinkeligen Lage der Gewebebahn Rechnung zu tragen, wird ein horizontal hin- und hergehender Siebrahmenträger benutzt, der an einen elastischen bewegbahren Druckzylinderrahmen anschlägt, wodurch eine Justierung des Siebes zum Druckzylinder erreicht wird.

Abgesehen davon, daß es nicht einfach ist, eine Gewebebahn seitlich zu erfassen, und ohne Beeinträchtigung derselben sie in eine schiefwinkelige Lage zu bringen, ist dieses Verfahren für andere Druckträger wie Papier, Pappe, Folien und dgl. meist nicht anwendbar. Diese ließen sich nür Schwer in eine schiefwinkelige Lage ziehen, wenn auch in der genannten DE-A 2 425 693 heraus gestellt ist, daß auch andere Druckmaterialien als Gewebe auf der Maschine gedruckt werden könnten. Diese anderen Druckmaterialien dürfen zumindest beim Herausziehen in der erwähnte schiefwinkelige Lage keine Knitterfalten bilden. Es kämen höchstens Filze und sehr lockere Nonwoven in Frage. Die hier erwähnte Seitenkantensteuerung ist im Grunde eine Seitenzieheinrichtung.

Weiterhin ist durch die DE-A 2 314 045 eine kontinuierlich arbeitende Maschine beschrieben, bei der unmittelbar vor der Gegendruckwalze zwischen dieser und vorgeordneten Umlenkvorrichtungen, Vorrichtungen zur Passerablesung vorgesehen sind. Bei solchen kontinuerlich arbeitenden Maschinen, treten keine sogenannten Regelschwingungen im Seitenkantenlaüf auf und die Umlenkungen zwischen den Druckwerken dienen nicht zur Eliminierung der Regelschwingungen des Seitenkantenlaufs, sondern sind Registerwalzen dieAbstandsänderungen ausgleichen, um einen einwandfreien Mehrfarbendruck zu erhalten. Sie sollen diese Abstände, die Schwankungen unterworfen sind, die auf Dehnung oder Schrumpfung und Quetschfalten zurückzuführen sind ausgleichen. Demzufolge sind diese Umlenkwalzen integriert in ein genau arbeitendes Meßsystem und dessen Meßmethoden.

Die vorliegende Erfindung ist für den Einsatz einer diskontinuierlich laufenden Warenbahn gedacht, die über eine beweglich angeordnete ebene Siebschablone diskontinuierlich berakelt werden soll, wobei auch die Warebahn diskontinuierlich vorwärts transportiert wird. In dieser Vorrichtung sind Seitenkantensteuerungen vorzusehen die jeweils dem Druckwerk in Warenlaufrichtung gesehen vorgeordnet sind. Diese Seitenkantensteuerungen sollen einen erhöhten Seitenverlauf der Warenbahn verhindern, im Gegensatz zu der erwähnten DE-A 2 425 693 wo der Seitenverlauf bewußt erzielt wird. Beim Erfindungsgegenstand werden Seitenkantensteuerungen gewählt, die sofort, wenn die Warenbahn aus der gewünschten Position nach rechts oder links ausläuft ansprechen. Dazu benutzt man Rahmen, die um eine vertikal stehende im Einlaufbereich der Warenbahn liegende Achse schwenken und die im Auslaufbereich sogenannte Kantenfühler tragen. Läuft die Waren bahn nach rechts oder links aus, so erfolgt ein entsprechendes Signal.

Diese Seitenkantensteuerung hat somit die Aufgabe, die Warenbahn exakt ausgerichtet dem Druckwerk zuzuführen, wobei sie insbesondere zur Wahrung des Seitenrapportes vorgesehen ist. Insbesondere bei Druckmaschinen mit mehreren Druckstationen oder Aufgragsstationen, ist die Einhaltung des Seitenrapportes ungeheuer wichtig. Wird die erste Farbe aufgesetzt, so erfolgt der Eintrag der Passermarkierung vorzugsweise durch Lochstanzung oder durch eine andere an sich bekannte Markierung, wodurch der Längsrapport festgelegt wird. Der Seitenrapport wird im allgemeinen durch die Seitenkantensteuerung eingehalten, um zu verhindern, daß in der darauffolgenden Druckstation entweder auf derselben Maschine, wenn erneut durchgefahren wird, oder in einer anderen Druckstation der zweite Druck nicht seitenrapportgenau aufgesetzt wird.

Die Seitenkantensteuerungen haben aber den Nachteil, daß sie Unruhe in die Bahn bringen und insbesondere die Einhaltung des Längsrapportes dadurch beeinflussen, daß sie die Warenbahn jeweils nach rechts und links, entgegen ihrer Auslaufrichtung transportieren, wodurch sich auch der Längsrapport wieder etwas verändern kann.

Der vorliegenden Erfindung liegt somit die Aufgabe zu Grunde, eine Vorrichtung zu schaffen, mit der es möglich ist den, wenn auch leichten Unruhefaktor durch die Seitenkantensteuerung derart zu eliminieren, daß ein absolut ruhiger gleichmäßiger diskontinuierlicher Zulauf zur Gegendruckwalze gewährleistet ist, wobei nach Beruhigung der Warenbahn der Längsrapport exakt festgelegt bzw. abgelesen wird, so daß die Warenbahn beruhigt und genau der Gegendruckwalze zugeführt wird.

Diese Aufgabe wird durch die im Kennzeichen des Anspruches 1 aufgeführten Merkmale gelöst.

Mit der Druckmaschine nach der Erfindung erfolgt durch eine relativ einfache Maßnahme eine vollständige Beruhigung des Zulaufes und exakte Zuführung der Warenbahn zum Gegendruckzylinder, wobei auch gleichzeitig ein erhöhter Seitenverlauf verhindert wird. Da mit der Vorrichtung diskontinuierlich gearbeitet werden soll und somit verstärkt Regelschwingungen in der Seitenführung auftreten, können diese durch die Umlenkungen weitestgehend eliminiert werden.

Zweckmäßige Weiterbildung des Gegenstandes nach Anspruch 1, sind in den Unteransprüchen beschrieben.

Weitere Kennzeichen und Merkmale ergeben sich aus den nachfolgend beschriebenen Ausführungsbeispielen. Es zeigen:
Fig. 1 eine Vorrichtung in Seitenansicht,
Fig. 2 eine Vorrichtung in Draufsicht, wobei die Druckstation abgenommen ist,
Figs. 3 + 4 zwei unterschiedliche Ausführungsbeispiele der Führung der Warenbahn,
Fig. 5 eine Seitenkantensteuerung in Draufsicht, schematisiert.

In Fig. 1 ist die Vorrichtung schematisch dargestellt. Auf einen Maschinengestell 1 befindet sich im oberen Bereich eine Siebdruckstation 2, bestehend aus einer mit Antrieb versehenen, beweglich geführten Siebschablone 20 und einer, ebenfalls mit üblichen Bewegungsmechanismen versehenen Rakelanordnung 21. Während des Rakelhubes wird die Schablonengaze 120 gegen eine Gegendruckwalze 3 gedrückt, wodurch die Berakelung der im vorliegenden Fall diskontinuierlich geführten Warenbahn 4 möglich ist. Die Warenbahn kommt von einem nicht dargestellten Vorrat über ein Einlaufwerk 5, bestehend aus Tänzerwalze 50 und/oder Vakuumleiste 51 zur Ermöglichung eines Spannungsaufbaues in der Warenbahn. Sowohl die Tänzerwalze 50 als auch die Vakuumleiste 51 halten die Warenbahn zurück, wobei die Tänzerwalze 50 gleichzeitig Regelelement sein kann für die Zugwalze 6, die als Auslaufwalze am gegenüberliegenden Ende der Maschine angeordnet ist. Diese Zugwalze 6 läuft etwas schneller als die übrigen Transportvorrichtungen, so daß sich in der Warenbahn ständig Spannung aufbaut. Sie kann eine höhere Umfangsgeschwindigkeit haben.

Nach dem Einlaufwerk 5 liegen ein oder zwei Seitenkantensteuerungen 7, 7', deren Aufbau in Fig. 5 näher beschrieben ist. Eine Zwischenwalze 70 ist zwischen den beiden Seitenkantensteuerungen 7, 7' des Ausführungsbeispieles der Fig. 1 und 2 am Maschinengestell 1 angeordnet. Es genügt auch, eine einzige Seitenkantensteuerung 7 vorzusehen. Die Seitenkantensteuerungen weisen Schwenkrahmen auf, was später beschrieben wird.

Den Seitenkantensteuerungen 7, 7' ist eine erfindungsgemäße Umlenkvorrichtung nachgeordnet. Diese Umlenkvorrichtung besteht aus mindestens zwei, vorzugsweise aber drei Walzen 90, 91, 92, wobei bei den dargestellten Ausführungsbeispielen der Fig. 1 und 3 die Umlenkvorrichtung derart angeordnet ist, daß sich eine Warenbahnschlaufe 40 bildet. Dabei liegen die Umlenkwalzen, die auch Umlenkrollen oder-stangen sein können, derart, daß die in diesem Bereich vorzugsweise vertikal geführte Warenbahn in Warenlaufrichtung zunächst um vorzugsweise 90° nach links durch die Umlenkwalze 90 in die Horizontale abgelenkt wird und danach durch die Umlenkwalze 91 um vorzugsweise 180° zurückgeführt wird und durch die Umlenkwalze 92 wieder um vorzugsweise 90° in die Vertikale abgelenkt wird, so daß sich im Lauf ein U bildet.

Unmittelbar hinter der Umlenkwalze 92 befindet sich die Gegendruckwalze 3, auf die die Warenbahn 4 tangential aufgeleitet wird. Der Bereich zwischen der Umlenkwalze 92 und der Gegendruckwalze 3 ist so gewählt, daß eine Vorrichtung zur Passermarkierung bzw. -ablesung 8' unmittelbar vor der Gegendruckwalze 3 in Warenlaufrichtung angeordnet werden kann.

Diese Umlenkrollen, -walzen oder-stangen können feststehend sein, drehbeweglich gelagert, aber auch angetrieben werden. Es besteht aber auch die Möglichkeit, gemäß der Ausführung der Fig. 3 die Umlenkwalze, -rolle oder -stange 91 als Spannungsregler auszubilden und in den Pfeilrichtungen A beweglich zu lagern.

Die Bezeichnungen "Horizontale" und "Vertikale" sind nicht einschränkend zu verstehen, da die Warenbahnführung etwas aus diesen Ideallagen abweichen kann.

Die Warenbahnführung zwischen einer in die vertikale Warenbahnführung einleitenden Überlaufwalze 77 und der Gegendruckwalze 3 sollte in einer Flucht liegen, die sich als verlängerte, vorzugsweise vertikale Tangente der aufgeleiteten Warenbahn 4 auf die Gegendruckwalze 3 darstellt.

Eine Ablenkung von dieser Fluchtlinie bewirkt lediglich die Umlenkvorrichtung 9, die zur Beruhigung der Warenbahn 4 zwischengeschaltet ist. Vor der Umlenkvorrichtüng 9 kann der Warenbahnführung zugeordnet eine weitere Vorrichtung zur Passermarkierung bzw. -ablesung 8 vorgeschaltet werden, die zur Vorkontrolle dienen kann.

In Fig. 4 ist die Umlenkvorrichtung derart ausgebildet, daß sie nur aus den beiden Walzen 90 und 91 besteht, die wiederum auch Umlenkstangen sein können, wobei die Warenbahn nur im Z geführt zweimal umgelenkt wird. Vorteilhafter ist allerdings die U-Führung, so daß sich eine Warenbahnschlaufe ergibt. Fig. 4 zeigt einen Parallelversatz der Warenbahnführung.

Die Warenbahnführung zwischen der Überlaufwalze 77 und der Gegendruckwalze 3 liegt bei diesem Beispiel nicht in einer Flucht. Die Warenbahn 4 wird in vertikaler Richtung in Warenlaufrichtung auf die Umlenkwalze, -rolle oder-stange 90 geleitet. Unmittelbar vor der Umlenkwalze 90 kann in der Warenbahnführung die sogenannte Vorrichtung zur Passermarkierung bzw. -ablesung angeordnet werden. Die Umlenkrolle 90 lenkt die Warenbahn 4 um vorzugsweise 90° nach rechts in die Horizontale bis zur Umlenkrolle 91 ab. Durch die Umlenkrolle 91 wird die Warenbahn 4 um vorzugsweise 90° in die Vertikale zurückgeführt und auf die Gegendruckwalze 3 geleitet. Der Bereich zwischen der Umlenkwalze 91 und der Gegendruckwalze 3 ist auch hier so gewählt, daß, wie bei Fig. 1 und 3, eine Vorrichtung zur Passermarkierung bzw. -ablesung 8' unmittelbar vor der Gegendruckwalze 3 in Warenlaufrichtung angeordnet werden kann. Dieser Zwischernraum zwischen der Umlenkvorrichtung und der Gegendruckwalze 3 ist auch hier wieder relativ kurz bemessen, um unmittelbar nach der Beruhigung der Warenbahn durch die Umlenkvorrichtung die Passermarke aufzubringen bzw. abzulesen und dann die Warenbahn sofort auf die Gegendruckwalze aufzubringen.

In den Fig. 2 und 5 sind Ausbildungen der Seitenkantensteuerung dargestellt. In Fig. 2 sind zwei Seitenkantensteuerungen hintereinander geschaltet, und zwar die Seitenkantensteuerungen 7 und 7'.

Ihre Ausbildung entspricht der Ausführung in Fig. 5. Es handelt sich um einen schwenkbar aufgehängten Rahmen 72. Der Rahmenschwenkpunkt ist mit 73 in der Zeichnung bezeichnet. Es handelt sich um eine vertikal stehende Achse, um die der Rahmen schwenken kann und die im Einlaufbereich der Warenbahn 4 liegt. Die dem Rahmenschwenkpunkt gegenüberliegende Seite trägt Kantenfühler 74, die U-förmig ausgebildet sind und einander gegenüberliegen und die zwischen sich die Warenbahn 4 einschließen. Läuft die Warenbahn nach rechts od. links aus, so erfolgt ein Signal, wodurch ein Verstellmotor eingeschaltet wird, der den gesamten Rahmen verschwenkt. Der Verstellmotor 75 ist fest in der Vorrichtung gelagert und bewirkt die Verschwenkung des Rahmens in den Pfeilrichtungen B und den Rahmenschwenkpunkt 73, wodurch sich die Überlaufwalzen 76, 77 schrägstellen, und zwar jeweils nach rechts oder links ausschwenken, wie es in Fig. 2 gezeigt ist. Dasselbe gilt für die vorgeordnete Seitenkantensteuerung 7', deren Walzen 76' und 77' entsprechend auf dieselbe Art und Weise bewegt werden, weil beide Seitenkantensteuerungen 7 und 7' nach demselben Prinzip ausgebiltdet sind. Diesen sind Kantenfühler 78 od.dgl. zugeordnet.

Wichtig ist, daß die leichte Beunruhigung der Warenbahn, die durch die Rücksteuerung der Seitenkanten wieder in den Normallauf verursacht wird, aufgehoben wird durch die Umlenkvorrichtung 9, die vor der Gegendruckwalze 3 liegt.

Der Gegendruckwalze zugeordnet ist eine abklappbare Andruck- oder Breit-Streckwalze 31, die vorzugsweise durch die Bewegung der Warenbahn 4 mitgenommen wird.

Als Warenbahn kommen die verschiedensten Materialien in Frage, wie Papier, Folie, ggf. auch Übergänge zu Fasermaterial enthaltenden Waren.

Selbstverständlich ist die Erfindung nicht auf die dargestellten Ausführungsbeispiele beschränkt. Wichtig ist, daß durch die Verlagerung der Warenbahn zur Ausrichtung der Seitenrapportes eine genaue Zuführung der Warenbahn im Längsrapport zur Gegendruckwalze 3 erfolgt und daß hier ein genauer Abstand zum Druckbereich erzeilt wird. Diese kann durch die Vorrichtung zur Passermarkierung bzw. Ablesung 8 erfolgen vor der Umlenkvorrichtung 9 oder durch eine gleiche Vorrichtung zur Passermarkierung bzw. Ablesung im Warenverlauf nach der Umlenkvorrichtung 9 angeordnet, die mit 8' in der Zeichnung bezechnet ist und die somit zwischen der Umlenkvorrichtung 9 und der Gegendruckwalze 3 liegt. Die Placierung im oberen Bereich ist vorteilhafter, weil ein genauerer Abstand zum Druckbild durch eine derart angeordnete obere Fotozelle erzielbar ist. Dieser Abstand spielt insbesondere eine wesentliche Rolle, wenn die Warenbahn bereits im ersten Durchlauf mit Passermarkierungen versehen ist und im zweiten, dritten oder vierten Durchlauf die Passermarken abgelesen werden müssen, um einen ganz exakten, beispielsweise Mehrfarbendruck, zu ermöglichen.

Die Anordnung der Umlenkvorrichtung 9 einer Ausgleichswalze bzw. der Anordnung einer Warenbahnschlaufe 40 ist vorteilhafter als die einfach Umlenkung über zwei Umlenkrollen, -walzen oder -stangen 90, 91 jeweils um ca. 90°. Am vorteilhaftesten ist der Einsatz der Umlenkrolle oder Walze 91 als Spannungskontrollrolle oder -walze, wobei sie mit dem Antrieb mindestens einer im Auslaufbereich der Maschine liegenden Zugwalze 6 elektrisch verbunden ist und auf deren Geschwindigkeit einwirkt. Vorteilhaft ist es, wenn die Umlenkrollen oder -walzen 90, 92 direkt übereinanderliegen, die Warenbahnschlaufe somit zwei gleiche Enden hat. Die Umlenkvorrichtung verhindert, daß die Unruhe, die von der Seitenkanten- oder Bahkantensteuerung 7, 7' ausgeht, irgendwie in den Druckbereich gelangt. Vorteilhafterweise arbeitet die Vorrichtung diskontinuerlich. Es wird mit der Vorrichtung eine hohe Passergenauigkeit erzielt:

Es sind auch verschiedene Variationen denkbar und möglich hinsichtlich der Anordnung der Passermarkierungsvorrichtungen bzw. der Ablesevorrichtungen. So gibt es z.B. die Möglichkeit, die Vorrichtung zur Passermarkierung bzw. Ablesung 8 zusätzlich zu einer ähnlichen Vorrichtung zur Passermarkierung und Ablesung 8' anzuordnen. Außerdem besteht die Möglichkeit, der Gegendruckwalze 3 zwei Vorrichtungen zur Passermarkierung bzw. zur Passerablesung 8' und 8" zuzuordnen, wie es in den Fig. dargestellt ist. Diese Vorrichtungen werden wechselweise eingesetzt.

Die Anordnung könnte notwendig sein, wenn der Benutzer der Maschine das Material ohne es zwischenzeitlich umzuspulen, erneut durch die Maschine führen will. In diesem Fall liegen dann die Passermarkierungen auf der gegenüberliegenden Seite der Warenbahn, da ja diese rückwärts transportiert wird und im Verhältnis zum jeweiligen Rapport sozusagen diagonal. Demzufolge müssen die beiden Vorrichtungen 8' und 8" derart angeordnet sein und den Seitenkanten der Bahn zugeordnet werden, daß eien der Vorrichtungen, und zwar beispielsweise die Vorrichtung 8' rechtsseitig die Passermarkierungen anbringt oder abliest, und die auf der anderen Seite der Gegendruckwalze 3 liegende Vorrichtung 8" beispielsweise linksseitig der Warenbahn zugeordnet ist. Die Verschiebung in bezug auf die Gegendruckwalze ergibt sich auch aus der Diagonalanordnung der Passermarkierungen des nicht umgespulten Materials.

## Patentansprüche

1. Mit Gegendruckwalze (3) arbeitende Siebdruckmaschine mit Seitenkantensteuerung (7, 7'), wobei die Siebdruckmaschine im diskontinuierlichen Betrieb arbeitend ausgebildet ist und eine Vorrichtung zur Passermarkierung bzw. -ablesung aufweist, die sich vor der Gegendruckwalze befindet, dadurch gekennzeichnet, daß
- die Seitenkantensteuerung (7, 7') schwenkbar ausgebildet und mit seitlichen Kantenfühlern versehen ist,
- und dieser in Warenlaufrichtung nachgeordnet eine Umlenkvorrichtung (9) für die Warenbahn vorgesehen ist, in der diese in einer Warenbahnschlaufe (40) U-förmig oder in einer Warenbahnführung Z-förmig geführt ist,
- und unmittelbar vor der Gegendruckwalze (3) und direkt nachgeordnet der Umlenkvorrichtung (9) die Vorrichtung zur Passermarkierung bzw. -ablesung (8') vorgesehen ist.
- und die Zugwalze (6) im Auslaufbereich der Maschine in Warenlaufrichtung gesehen, der Gegendruckwalze (3) nachgeordnet ist und als schneller laufende Walze oder als Walze mit größerer Umfangsgeschwindigkeit im Verhältnis zur Gegendruckwalze (3) ausgebildet ist.

2. Druckmaschine nach Anspruche 1, dadurch gekennzeichnet, daß in Warenlaufrichtung gesehen der Umlenkvorrichtung (9) vorgeorndet und/ oder der Gegendruckwalze nachgeordnet eine bzw. zwei weitere Vorrichtungen zur Passermarkierung bzw. -ablesung (8, 8") vorgesehen sind.

3. Druckmaschine nach Anspruche 1, dadurch gekennzeichnet, daß die Rollen-, Walzen- oder Stangenanordnung der Umlenkvorrichtung (9) derart ausgebildet ist, daß zwei Rollenwalzen oder Stangen als Ablenkvorrichtung (90, 92) und eine Walze als Ausgleichwalze (91) vorgesehen ist, die vorzugsweise angetrieben ist und gleichzeigit als Spannungskontrollwalze bzw. Spannungsregler ausgebildet ist und mit dem Antrieb mindestens einer im Auslaufbereich der Maschine angeordneten Zugwalze (6) elektrisch verbunden ist.

4. Druckmaschine nach Anspruche 1 und einem der nachfolgenden Ansprüche, dadurch gekennzeichnet, daß der Umlenkvorrichtung (9) vorgeordnet zwei Seitenkantensteuerungen (7, 7') angeordnet sind.

5. Druckmaschine nach Anspruche 1 und einem oder mehreren der nachfolgenden Ansprüche, dadurch gekennzeichnet, daß im Bereich der Umlenkvorrichtung (9), die Zu- und Abführungen der Warenbahn vertikal bzw. in etwa vertikal bis zum Gegendruckzylinder (3) verläuft und vertikal bzw. in etwa vertikal der Gegendruckwalze (3) zuläuft und bis zum Ablauf zur Zugwalze (6) um sie herumgeführt ist.

6. Druckmaschine nach Anspruche 1 und einem oder mehreren der nachfolgenden Ansprüche, dadurch gekennzeichnet, daß die vertikalen bzw. in etwa vertikalen Führungsabschnitte in der Warenbahnführung im Bereich der Umlenkvorrichtung (9) einen Parallelvorsatz aufweisen.

## Revendications

1. Machine d'impression sérigraphique travaillant avec un cylindre de contre-pression (3) et avec un moyen de commande des bords latéraux (7,7'), la machine d'impression étant conçue pour un fonctionnement en marche discontinue et présentant un dispositif pour l'inscription ou selon le cas la lecture de repères qui se trouve avant le cylindre de contre-pression, caractérisée en ce que:
- le moyen de commande des bords latéraux (7, 7') est réalisé pivotant et est muni de palpeurs de bords latéraux,
- il est prévu, après ce moyen de commande dans le sens, d'avance du tissu, un dispositif de changement de direction (9) pour la bande de tissu, dispositif dans lequel la bande de tissu est guidée selon une boucle de bande de tissu (40) en forme de U, ou selon un guidage de bande de tissu en forme de Z,
- le dispositif pour l'inscription ou selon la cas la lecture de repères (8') est prévu juste avant le cylindre de contre-pression (3) et juste après le dispositif de changement de direction (9), et
- le cylindre de traction (6) dans la région de sortie de la machine est disposé, vu dans le sens d'avance du tissu, après le cylindre de contre-pression (3), est réalisé sous la forme d'un cylindre tournant plus rapidement ou d'un cylindre d'une plus grande vitesse périphérique que le cylindre de contre-pression (3).

2. Machine d'impression selon la revendication 1, caractérisée en ce qu'il est prévu, avant le dispositif de changement de direction (9) et/ou après le cylindre de contre-pression dans le sens d'avance du tissu, un ou deux dispositifs supplémentaires (8', 8") pour l'inscription ou la lecture de repères.

3. Machine d'impression selon la revendication 1, caractérisée en ce que l'ensemble de rouleaux, de cylindres et/ou de tringles du dispositif de changement de direction (9) est conformé de telle sorte qu'il est prévu deux rouleaux ou tringles comme dispositif de déviation (90, 92), et comme cylindre d'équilibrage (91) un cylindre qui, de préférence, est entraîné, qui doit servir simultanè- ment de cylindre de contrôle de tension ou encore de régulateur de tension, et qui est relié électriquement à l'entraînement d'au moins un cylindré de traction (6) disposé dans la région de sortie de la machine.

4. Machine d'impression selon la revendication 1 et l'une des revendications suivantes, caractérisée en ce que deux moyens de commande des bords latéraux (7, 7') sont disposés avant le dispositif de changement de direction (9).

5. Machine d'impression selon la revendication 1 et une ou plusieurs des revendications suivantes, caractérisée en ce que, dans la région du dispositif de changement de direction (9), les guides d'amenée et d'évacuation de la bande de tissu s'étendant verticalement ou approximativement verticalement jusqu'au cylindre de contre-pression (3), et la bande est amenée verticalement ou approximativement verticalement au cylindre de contre-pression (3), et est guidée autour de ce dernier jusqu'à son évacuation vers le cylindre de traction (6).

6. Machine d'impression selon la revendication 1 et une ou plusieurs des revendications suivantes, caractérisée en ce que les parties de guidage verticales ou approximativement verticales du système de guidage de la bande de tissu présentent un prolongement parallèle dans la région du dispositif de changement de direction (9).

## Claims

1. A screen printing machine which operates with an impression cylinder (3), with side edge control means (7, 7'), wherein the screen printing machine is designed to operate in a discontinuous mode and has a means for lay mark marking or reading-off, disposed upstream of the impression cylinder, characterised in that:
-the side edge control means (7, 7') is designed to be pivotable and is provided with lateral edge sensors
-and arranged downstream thereof in the direction of travel of the material is a direction-changing means (9) for the web of material, in which same is guided in a U-shape in a loop configuration (40) or in a web guide path in a Z-shape
- and arranged directly upstream of the impression cylinder (3) and directly downstream of the direction-changing means (9) is the means (8') for lay mark reading and reading-off,
- and the pulling roller (6) in the discharge region of the machine, as viewed in the direction of travel of the material, is arranged downstream of the impression cylinder (3) and is in the form of a roller which moves faster or a roller with a higher peripheral speed, in relation to the impression cylinder (3).

2. A printing machine according to claim 1 characterised in that, as viewed in the direction of travel of the material, arranged upstream of the direction-changing means (9) and/or downstream of the impression cylinder are one or two further respective means (8, 8") for lay mark marking and reading-off.

3. A printing machine according to claim 1 characterised in that the cylinder, roller or rod arrangement of the direction-changing means (9) is such that there are two rolling rollers or rods as a deflection means (90, 92) and a roller as a compensating roller (91), which is preferably driven and which at the same time is in the form of a tension control roller or tension regulator and is electrically connected to the drive of at least one pulling roller (6) arranged in the discharge region of the machine.

4. A printing machine according to claim 1 and one of the following claims characterised in that two side edge control means (7, 7') are arranged upstream of the direction-changing means (9).

5. A printing machine according to claim 1 and one or more of the following claims characterised in that in the region of the direction-changing means (9) the delivery and removal of the web of material extends vertically or substantially vertically as far as the impression cylinder (3) and feeds vertically or substantially vertically to the impression cylinder (3) and is passed around same until it goes away to the puller roller (6).

6. A printing machine according to claim 1 and one or more of the following claims characterised in that the vertical or substantially vertical portions in the path of movement of the web of material present parallel offset in the region of the direction-changing means (9).
